# FASCICULE DE BREVET EUROPEEN

(11) **EP 1 645 311 B1**
(45) Date de publication et mention de la délivrance du brevet: **18.02.2009**
(21) Numéro de dépôt: 05021764.5
(22) Date de dépôt: 06.10.2005
(51) Int. Cl.: A63C 17/06

(54) **Chassis de patin comprenant deux profilés superposés**
Rollschuhchassis mit zwei übereinanderliegenden Profilen
Chassis for in line skate comprising two stacked channel frame sections

(30) Priorité: 11.10.2004 FR 0410682
(43) Date de publication de la demande: 12.04.2006
(73) Titulaire: SKIS ROSSIGNOL S.A., 38500 Voiron (FR)
(72) Inventeur: Charmeau, Pierre, 38140 La Murette (FR); Marmonier, Gilles, 38960 Saint Etienne de Crossey (FR)
(74) Mandataire: Bugnion Genève

(56) Documents cités:
- EP-A- 0 778 058
- US-A- 5 533 740
- US-A1- 2002 163 147
- US-A1- 2003 193 150
- US-A1- 2003 214 104
- US-B1- 6 557 862

## Description

L'invention concerne un châssis de patin à roulettes en ligne, son procédé de fabrication et un patin correspondant.

De manière à obtenir la rigidité nécessaire, les châssis de patins à roulettes en ligne sont généralement fabriqués par extrusion ou par soudure, à partir d'un matériau extrudable, en particulier l'aluminium. L'extrusion permet d'obtenir un profilé au moins partiellement tubulaire que l'on usine par reprise pour former les plates-formes et les dégagements pour les roulettes. Une telle solution est par exemple décrite dans le document FR2836395, qui permet d'obtenir un châssis de forme générale en U dont les ailes latérales définissent une chambre, rendue apparente par endroit par des découpes. Cette solution permet d'atteindre une bonne rigidité, de diminuer le poids global grâce aux découpes qui présentent de plus un aspect esthétique avantageux. Toutefois, le procédé de fabrication d'un tel châssis est très onéreux.

Pour pallier à cet inconvénient, il a été proposé de fabriquer des châssis par étampage d'une tôle, procédé relativement peu coûteux à mettre en oeuvre. Un tel exemple est décrit dans le document FR2843038, qui divulgue un châssis obtenu par simple étampage et pliage d'une ébauche pour former un U ouvert vers le bas, définissant une plate-forme qui reçoit une pièce en matière plastique injectée pour former une plate-forme arrière surélevée par rapport à la plate-forme avant formée par la tôle. Un tel châssis présente toutefois l'inconvénient d'une rigidité diminuée par rapport aux solutions précédentes, d'une esthétique moins attrayante et d'un besoin de l'ajout d'une pièce supplémentaire pour former une plate-forme à deux niveaux.

Le document EP-A-0 778 058 décrit un châssis de patin articulé comportant les caractéristiques du préambule de la revendication 1.

L'invention a pour but de proposer un châssis de patin et son procédé de fabrication qui ne présentent pas les inconvénients susmentionnés.

Plus précisément, un premier objet de l'invention consiste à proposer un châssis de patin qui soit rigide, pour un poids minimal et une esthétique attrayante.

Un second objet de l'invention consiste à proposer un châssis de patin qui présente deux plate-formes de niveaux différents afin de pouvoir fixer le talon d'une chaussure de manière surélevée par rapport à la partie avant de la chaussure.

Un troisième objet de l'invention consiste à proposer un procédé de fabrication d'un châssis de patin qui soit peu onéreux.

L'invention repose sur un châssis de patin selon l'objet de la revendication 1.

L'invention porte aussi sur un patin à roulettes, comprenant un châssis tel que défini précédemment.

L'invention concerne aussi un procédé de fabrication d'un châssis de patin, caractérisé en ce qu'il comprend les étapes suivantes :
a. fabrication d'un premier profilé sensiblement en U, définissant une première plate-forme ;
b. fabrication d'un second profilé sensiblement en U et de hauteur supérieure à celle du premier profilé, définissant une seconde plate-forme ;
c. réalisation d'emplacements pour la fixation d'une chaussure sur chaque plate-forme de chaque profilé et d'emplacements pour la fixation d'au moins une roue sur chaque profilé ;
d. superposition des deux profilés, la seconde plate-forme se trouvant dans un plan au-dessus de la première plate-forme;
e. fixation des deux profilés entre eux par la fixation d'au moins une roue fixée à la fois sur les deux profilés, par un emplacement du second profilé superposé à un des premiers emplacements du premier profilé.

L'étape de fabrication d'un profilé peut consister en un étampage et pliage d'une tôle. En variante, l'étape de fabrication d'un profilé peut consister en une extrusion et usinage.

L'invention est plus particulièrement définie par les revendications.

Des modes d'exécution seront décrits ci-après, à titre d'exemple, en référence au dessin annexé, dans lequel :
La figure 1 représente une vue de dessus d'un châssis de patin à roulettes selon un premier mode d'exécution ;
la figure 2 représente une vue latérale d'une partie du châssis de patin à roulettes selon le premier mode d'exécution ;
la figure 3 représente une vue latérale du châssis de patin à roulettes selon le premier mode d'exécution ;
la figure 4 représente une vue de l'avant du châssis de patin à roulettes selon le premier mode d'exécution ;
la figure 5a représente une vue latérale de la fixation des deux profilés selon un mode d'exécution ;
la figure 5b représente une vue en coupe des détails de la figure 5a ;
la figure 6 représente une vue latérale d'une variante de réalisation par rapport à la figure 5a ;
la figure 7 représente un patin à roulettes intégrant le châssis selon le premier mode d'exécution ;
la figure 8 représente une vue de dessus d'un châssis de patin à roulettes selon un second mode d'exécution ;
la figure 9 représente une vue latérale d'une partie du châssis de patin à roulettes selon le second mode d'exécution ;
la figure 10 représente une vue latérale du châssis de patin à roulettes selon le second mode d'exécution ;
la figure 11 représente une vue de l'avant du châssis de patin à roulettes selon le second mode d'exécution ;
la figure 12 représente une vue de dessus d'un châssis de patin à roulettes selon un troisième mode d'exécution ;
la figure 13 représente une vue latérale d'un châssis de patin à roulettes selon le troisième mode d'exécution.

Selon un premier mode d'exécution de l'invention, représenté aux figures 1 à 7, un châssis de patin à roulettes en ligne est obtenu en superposant deux profilés indépendants 1 et 11, fabriqués par étampage et pliage d'une tôle métallique afin d'obtenir une forme sensiblement en U. Chaque profilé 1 ; 11 définit respectivement une plate-forme 2 ; 12 et deux ailes latérales 3a, 3b ; 13a, 13b. Chaque aile 3a, 3b ; 13a, 13b comprend respectivement des trous 4a, 4b ; 14a, 14b prévus pour la fixation des roues et des découpes 5a, 5b ; 15a, 15b pour alléger le poids global et créer un effet esthétique. Chaque plate-forme 2, 12 comprend respectivement des ouvertures 6, 16 pour favoriser la fixation d'une chaussure.

Le second profilé 11 possède une largeur légèrement supérieure à celle du premier profilé 1 afin de le chevaucher partiellement, ses trous 14 se positionnant en vis à vis des trous 4 du premier profilé 1. Dans ce mode d'exécution, le premier profilé 1 comporte quatre trous 4a, 4b sur chaque aile et le second profilé 11 en comporte trois 14a, 14b, sur chaque aile, superposés aux premier, deuxième et quatrièmes trous 4a, 4b en les numérotant à partir de l'avant du châssis. La fixation ultérieure des trois roues 20 par l'intermédiaire d'une tige 19 traversant les trous 4 et 14, représentée sur la figure 4, permettra dans le même temps de fixer les deux profilés 1, 11 entre eux.

Le second profilé 11 possède une plate-forme 12 de longueur réduite et une hauteur supérieure à celle du premier profilé. Il définit ainsi une plate-forme arrière 12 surélevée, positionnée sur l'arrière de la plate-forme 2 du premier profilé, qui s'étend sensiblement sur toute la longueur du châssis, de sorte de pas la recouvrir totalement mais de lui laisser une zone libre à l'avant du châssis. Ainsi, cette configuration permet la fixation de l'avant d'une chaussure à l'aide des moyens de fixation 6 sur la plate-forme basse 2 du premier profilé 1 et la fixation du talon de la chaussure fixé sur la plate-forme haute 12 du second profilé 11 par les moyens de fixation 16. Au sens de la présente invention, on entend par plate-forme une zone supérieure du châssis destinée à la fixation d'au moins une partie de chaussure.

Pour renforcer la fixation des deux profilés 2, 12 et permettre leur maintien même en l'absence de roues, on peut disposer une entretoise 21 entre les ailes des deux profilés, fixant ensemble les quatre ailes 3a, 3b, 13a, 13b.

En variante, l'un des trous 4 ou 14 d'un profilé peut comporter un moyen de liaison pour le fixer au trou correspondant 14 ou 4 venant le superposer. Ce moyen de liaison peut consister en une cheminée, c'est à dire une protubérance de matériau de forme évasée placée sur une partie de la circonférence d'un trou, que l'on resserre momentanément grâce à sa propriété élastique afin de traverser le trou correspondant du profilé voisin, avant de le libérer en lui laissant reprendre sa forme évasée, ce qui permet d'obtenir la fixation des deux profilés. Cette solution est représentée sur les figures 5a et 5b. Une autre solution consiste en une ou plusieurs parties protubérantes en forme de lamelles par exemple au niveau d'un trou, traversant le trou du profilé voisin puis repliées manuellement ou naturellement afin de maintenir les deux profilés liés entre eux au niveau du trou. Une telle variante est représentée à la figure 6.

Un premier élastomère 22 représenté à la figure 4 est disposé dans l'espace entre les deux plate-formes 2, 12 pour remplir un effet d'amortissement des vibrations lors de la course grâce à ses propriétés viscoélastiques. Pour renforcer cette fonction, des élastomères latéraux (non représentés) peuvent être placés dans l'espace entre les ailes 3a, 13a et 3b, 13b des profilés.

Pour alléger l'ensemble, des découpes 5, 15 sont réalisées dans les ailes des deux profilés. Ces découpes 5, 15 sont partiellement superposées. Cela permet de plus de créer un effet esthétique attrayant.

Toutes les combinaisons de découpes sont possibles entre les deux cas extrêmes qui consistent en des découpes de chaque profilé totalement superposées ou jamais superposées. De plus, les découpes peuvent aussi consister en un découpage des extrémités des ailes afin d'obtenir un contour évidé et formant des jambes au niveau des roues.

La figure 7 représente un patin à roulettes intégrant le châssis décrit précédemment et sur lequel est fixée une chaussure 23.

Les figures 8 à 11 représentent un second mode d'exécution de l'invention, qui diffère du premier par la forme des profilés, la fixation du second profilé sur les première, troisième et quatrième roues du patin à roulettes, la forme des ouvertures 5,15. Dans cette solution, aucune entretoise n'est utilisée. La fonction de fixation des deux profilés entre eux est remplie par les roues.

Selon un troisième mode de réalisation représenté aux figures 12 et 13, le second profilé 11 présente toujours une hauteur supérieure pour définir une plate-forme haute. Toutefois, il présente une largeur inférieure à celle du premier profilé 1 et ses ailes 13 traversent la plate-forme 2 par des ouvertures 24 de sorte de se trouver à l'intérieur des ailes 3 sur les parties latérales du châssis.

Selon un quatrième mode d'exécution non représenté, les deux profilés sont fixés au niveau des roues 1 et 4, les roues 2 et 3 étant uniquement fixées au premier profilé.

Selon un cinquième mode d'exécution similaire à la figure 13, les deux profilés sont fixés au niveau des roues 2 et 3, les roues 1 et 4 étant uniquement fixées au premier profilé.

Les deux derniers modes d'exécution permettent au patin à roulettes de présenter une liberté des deux roues centrales par rapport aux deux roues des extrémités, qui permet le déplacement respectif de ces deux couples de roues dans des plans transversaux parallèles lors d'efforts importants subis par le patin, notamment dans le cas de courbes à grande vitesse, couramment appelées par leur dénomination anglaise "carving". Ce décalage latéral provoque un effet positif lors du "carving" qui facilite la réalisation de la trajectoire courbe puisque les roues occupent une position non alignée dont le rayon de courbure est dans le même sens que la courbe.

Les modes d'exécution décrits précédemment peuvent être combinés sans sortir du cadre de la présente invention.

En complément de la description précédente, l'invention porte aussi sur le procédé de fabrication d'un châssis selon l'invention, qui comprend finalement les étapes essentielles suivantes :
a. étampage et pliage d'un premier profilé sensiblement en U ;
b. étampage et pliage d'un second profilé sensiblement en U et de hauteur légèrement supérieure ;
c. superposition du second profilé sur le premier profilé.

Le procédé comporte aussi une étape consistant à réaliser des moyens de fixation de chaussure sur les plate-forme des deux profilés

Optionnellement, le procédé peut comporter une étape supplémentaire consistant en la fixation des deux profilés entre eux. Cette étape peut aussi être réalisée conjointement avec le montage des roues ou de la lame pour former le patin complet.

En variante, les deux profilés peuvent être fabriqués par un autre procédé comme l'extrusion et l'usinage, en aluminium par exemple. Les deux profilés peuvent consister en des matériaux différents, aux propriétés mécaniques complémentaires, comme deux aluminium de rigidité différente par exemple, ce qui peut aussi avoir pour effet l'augmentation de l'effet positif recherché pour le "carving" mentionné plus haut.

Ce procédé de fabrication permet de plus de nombreuses possibilités de décoration du châssis de patin, puisque les deux profilés peuvent être traités de manière indépendante. Ainsi, des traitements chimiques comme l'anodisation peuvent être utilisés sur l'un ou l'autre des deux profilés ou des traitements mécaniques comme le sablage pour obtenir un effet mat et/ou brillant.

Un châssis de patin à glace, non représenté, qui comporterait deux profilés superposés définissant une plate-forme arrière et avant, la plate-forme arrière étant surélevée, serait une variante non couverte par les présentes revendications.

Finalement, l'invention présente les avantages suivants :
- le châssis est rigide puisqu'il comprend deux profilés superposés ;
- le châssis est léger grâce notamment aux découpes prévues dans les ailes des profilés ;
- la superposition de deux ailes latérales possédant chacune des découpes différentes crée un effet esthétique attrayant ;
- l'utilisation de deux profilés permet de définir simplement deux plate-formes dont la disposition peut être facilement réalisée, en définissant simplement leurs dimensions et hauteur respective, ce qui permet de réaliser une plate-forme arrière surélevée pour placer le talon d'une chaussure ;
- l'utilisation de deux profilés permet aussi d'associer facilement deux matériaux différents aux propriétés physiques complémentaires et de combiner des couleurs, formes, découpes, différentes afin d'améliorer ou varier l'esthétique ;
- la superposition de deux profilés permet aussi d'insérer un dispositif d'amortissement des vibrations, ce qui est très avantageux pour les courses sportives, basées sur des grandes courbes très rapides par exemple, mettant la structure du châssis à l'épreuve ;
- le procédé de fabrication d'un tel châssis est simple et peu coûteux.

## Revendications

1. Châssis de patin à roulettes comprenant un premier profilé (1) sensiblement en U définissant une première plate-forme (2) basse comprenant au moins un emplacement (6) pour fixer au moins l'avant d'une chaussure et des premières ailes (3a, 3b) et un second profilé (11) sensiblement en U, définissant une seconde plate-forme (12) haute comportant au moins un emplacement (16) pour fixer l'arrière d'une chaussure et des secondes ailes (13a, 13b), la plate-forme (12) haute se trouvant dans un plan au-dessus de la plate-forme (2) basse, les secondes ailes (13a, 13b) et les premières ailes (3a, 3b) se recouvrant au moins partiellement, **caractérisé en ce que** le premier profilé (1) comprend des premiers emplacements (4) dans sa partie basse pour recevoir des roues (20) et **en ce que** le second profilé (11) comprend au moins un emplacement (14) superposé à un des premiers emplacements (4), afin de permettre à au moins une roue (20) d'être fixée aux deux profilés, cette fixation permettant aussi la fixation des deux profilés (1, 11) entre eux.

2. Châssis de patin selon la revendication 1 **caractérisé en ce que** les deux plate-formes basse et haute sont fixes l'une par rapport à l'autre.

3. Châssis de patin selon la revendication 1 ou 2 **caractérisé en ce que** les deux plate-formes basse et haute sont au moins partiellement superposées et **en ce qu'**il comprend au moins un élément élastique (22) disposé entre les deux plate-formes pour amortir les vibrations.

4. Châssis de patin selon l'une des revendications 1 à 3 **caractérisé en ce qu'**il comprend au moins un élément élastique disposé entre les ailes (3a, 3b ; 13a, 13b) des deux profilés.

5. Châssis de patin à roulettes selon l'une des revendications précédentes **caractérisé en ce qu'**au moins un profilé comprend au moins une découpe (5, 15).

6. Châssis de patin selon la revendication 5 **caractérisé en ce que** les deux profilés (1, 11) comprennent des découpes (5, 15), et **en ce que** ces découpes ne sont pas totalement superposées.

7. Châssis de patin selon l'une des revendications précédentes **caractérisé en ce qu'**il comprend un moyen de fixation des deux profilés entre eux.

8. Châssis de patin selon la revendication précédente **caractérisé en ce que** les ailes (3a, 13a ; 3b, 13b) des deux profilés sont fixées entre elles par une entretoise (19).

9. Châssis de patin selon l'une des revendications précédentes **caractérisé en ce que** le second profilé (11) présente une largeur supérieure au premier profilé (1) et le chevauche, ses ailes (13a, 13b) recouvrant au moins partiellement les ailes (3a, 3b) du premier profilé (1).

10. Châssis de patin selon l'une des revendications 1 à 8 **caractérisé en ce que** le second profilé (11) présente une largeur inférieure au premier profilé (1), ses ailes (13a, 13b) traversant la plate-forme (2) par des ouvertures (24) et étant au moins partiellement recouvertes par les ailes (3a, 3b) du premier profilé (1).

11. Châssis de patin à roulettes selon l'une des revendications précédentes **caractérisé en ce que** l'un des emplacements (4, 14) d'un profilé comporte une protubérance pénétrant dans un trou d'un emplacement (14, 4) superposé de l'autre profilé afin de fixer les deux profilés entre eux.

12. Châssis de patin à roulettes selon l'une des revendications précédentes **caractérisé en ce que** le premier profilé (1) ou le second profilé (2) présente au moins un emplacement (4, 14) non recouvert par un emplacement de l'autre profilé afin d'être seul relié à une roue (20).

13. Châssis de patin à roulettes selon la revendication 12 **caractérisé en ce que** le premier profilé (1) comprend quatre emplacements (4) pour recevoir quatre roues et **en ce que** le second profilé (11) comprend trois emplacements (14) pour recevoir trois des quatre roues, dont la roue disposée la plus en avant et celle disposée la plus en arrière.

14. Patin à roulettes, **caractérisé en ce qu'**il comprend un châssis selon l'une des revendications 1 à 13.

15. Procédé de fabrication d'un châssis de patin selon l'une des revendications 1 à 13, **caractérisé en ce qu'**il comprend les étapes suivantes :
a. fabrication d'un premier profilé (1) sensiblement en U, définissant une première plate-forme (2);
b. fabrication d'un second profilé (11) sensiblement en U et de hauteur supérieure à celle du premier profilé (1), définissant une seconde plate-forme (12);
c. réalisation d'emplacements (6, 16) pour la fixation d'une chaussure sur chaque plate-forme (2, 12) de chaque profilé (1, 11) et d'emplacements (4, 14) pour la fixation d'au moins une roue (20) sur chaque profilé ;
d. superposition des deux profilés, la seconde plate-forme (12) se trouvant dans un plan au-dessus de la première plate-forme (2) ;
e. fixation des deux profilés (9, 11) entre eux par la fixation d'au moins une roue (20) fixée à la fois sur les deux profilés (1, 11), par un emplacement (14) du second profilé (11) superposé à un des premiers emplacements (4) du premier profilé.

16. Procédé de fabrication d'un châssis de patin selon la revendication 15, **caractérisé en ce qu'**il comprend une étape de fabrication d'un profilé par étampage et pliage d'une tôle.

17. Procédé de fabrication d'un châssis de patin selon la revendication 15, **caractérisé en ce qu'**il comprend une étape de fabrication d'un profilé par extrusion et usinage.

## Claims

1. Chassis for inline roller skate, comprising a first, essentially U-shaped frame section (1) defining a first, lower platform (2) presenting at least one mounting location (6) for at least the front portion of a shoe, as well as first legs (3a, 3b), and a second, essentially U-shaped frame section (11) defining a second, upper platform (12) presenting at least one mounting location (16) for at least the rear portion of a shoe, as well as second legs (13a, 13b), the upper platform (12) being situated in a plane above the lower platform (2), the second legs (13a, 13b) overlapping at least partially the first legs (3a, 3b), **characterised in that** the first frame section (1) comprises first mounting locations (4) in its lower portion for receiving wheels (20), and **in that** the second frame section (11) comprises at least one mounting location (14) being superimposed on one of the first mounting locations (4) in order to allow the fastening of at least one wheel (20) to both frame sections, said fastening permitting also the fastening of the two frame sections (1, 11) to each other.

2. Chassis for inline roller skate according to claim 1, **characterised in that** the two frame sections, the upper and the lower one, are fastened to each other.

3. Chassis for inline roller skate according to claim 1 or 2, **characterised in that** the two frame sections, the upper and the lower one, are at least partially superimposed, and that the chassis comprises at least one resilient element (22) disposed between the two frame sections in order to dampen any vibrations.

4. Chassis for inline roller skate according to any one of claims 1 to 3, **characterised in that** it comprises at least one resilient element inserted between the legs (3a, 3b; 13a, 13b) of the two frame sections.

5. Chassis for inline roller skate according to any one of the preceding claims, **characterised in that** at least one of the frame sections comprises at least one cut-out (5, 15).

6. Chassis for inline roller skate according to claim 5, **characterised in that** the two frame sections (1, 11) comprise cut-outs (5, 15), and that these cut-outs are not totally superimposed.

7. Chassis for inline roller skate according to any one of the preceding claim, **characterised in that** it comprises a fastening means for fastening the two frame sections to each other.

8. Chassis for inline roller skate according to the preceding claim, **characterised in that** the legs (3a, 13a; 3b, 13b) of the two frame sections are fastened to each other by means of a distance rod (19).

9. Chassis for inline roller skate according to any one of the preceding claims, **characterised in that** the second frame section (11) has a greater width than that of the first frame section (1) and overlaps the latter, its legs (13a, 13b) covering at least partially the legs (3a, 3b) of the first frame section (1).

10. Chassis for inline roller skate according to any one of claims 1 to 8, **characterised in that** the second frame section (11) has a smaller width than that of the first frame section (1), its legs (13a, 13b) penetrating the platform (2) through the openings (24), these legs being at least partially covered by the legs (3a, 3b) of the first frame section (1).

11. Chassis for inline roller skate according to any one of the preceding claims, **characterised in that** one of said mounting locations (4, 14) of a frame section comprises a projection entering into a superimposed hole of a mounting location (14, 4) of the other frame section in order to fasten the two frame sections to each other.

12. Chassis for inline roller skate according to any one of the preceding claims, **characterised in that** the first frame section (1) or the second frame section (11) comprise at lest one mounting location (4, 14) that is not covered by a mounting location of the other frame section in order to be connected to a wheel (20) only.

13. Chassis for inline roller skate according to claim 12, **characterised in that** the first frame section (1) comprises four mounting locations (4) for receiving four wheels, and **in that** the second frame section (11) comprises three mounting locations (14) for receiving three of the four wheels comprising the foremost wheel and the rearmost wheel.

14. Inline roller skate, **characterised in that** it comprises a chassis according any one of claims 1 through 13.

15. Process for the manufacture of an inline roller skate chassis according to any one of claims 1 through 13, **characterised in that** it comprises the following steps:
a. manufacture of an essentially U-shaped first frame section (1) that defines a first platform (2);
b. manufacture of an essentially U-shaped second frame section (11) that has a greater height than the first frame section (1) and which defines a second platform (12);
c. realisation of mounting locations (6, 16) for fastening a shoe on each platform (2, 12) of each frame section (1, 11), and of mounting locations (4, 14) for fastening at least one wheel (20) on each frame section;
d. superimposition of the two frame sections, the second platform (12) being located in a plane above the first platform (2);
e. fastening of the two frame sections (1, 11) to each other through the fastening of at least one wheel (20) attached simultaneously to the two frame sections (1, 11) through a mounting location (14) of the second frame section (11) which is superimposed on one of the first mounting locations (4) of the first frame section.

16. Process for the manufacture of an inline roller skate chassis according to claim 15, **characterised in that** it comprises a manufacture step of a frame section by punching and plate bending.

17. Process for the manufacture of an inline roller skate chassis according to claim 15, **characterised in that** it comprises a manufacture step of a frame section by extrusion and cutting work.

## Patentansprüche

1. Rollschuhgestell mit einem ersten, im wesentlichen U-förmigen Profil (1), das eine erste untere Plattform (2) definiert, die wenigstens eine Stelle (6) zur Befestigung wenigstens des vorderen Teils eines Schuhs sowie erste Schenkel (3a, 3b) aufweist, und mit einem zweiten, im wesentlichen U-förmigen Profil (11), das eine zweite obere Plattform (12) definiert, die wenigstens eine Stelle (16) zur Befestigung des hinteren Teils eines Schuhs sowie zweite Schenkel (13a, 13b) aufweist, wobei sich die obere Plattform (12) in einer Ebene über der unteren Plattform (2) befindet und die zweiten Schenkel (13a, 13b) sowie die ersten Schenkel (3a, 3b) sich teilweise überdecken, **dadurch gekennzeichnet, dass** das erste Profil (1) erste Stellen (4) in seinem unteren Teil aufweist, um Räder (20) aufzunehmen, und dass das zweite Profil (11) wenigstens eine Stelle (14) aufweist, die einer der ersten Stellen (4) überlagert ist, damit wenigstens ein Rad (20) an den beiden Profilen befestigt werden kann, wobei diese Befestigung auch die beiden Profile (1, 11) miteinander zu befestigen erlaubt.

2. Schuhgestell nach Anspruch 1, **dadurch gekennzeichnet, dass** die beiden unteren und oberen Plattformen in bezug aufeinander fest sind.

3. Schuhgestell nach Anspruch 1 oder 2, **dadurch gekennzeichnet, dass** sich die beiden unteren und oberen Plattformen wenigstens teilweise überlagern und dass es wenigstens ein elastisches Element (22) aufweist, das zwischen den Plattformen angeordnet ist, um die Schwingungen zu dämpfen.

4. Schuhgestell nach einem der Ansprüche 1 bis 3, **dadurch gekennzeichnet, dass** es wenigstens ein elastisches Element aufweist, das zwischen den Schenkeln (3a, 3b; 13a, 13b) der beiden Profile angeordnet ist.

5. Rollschuhgestell nach einem der vorangehenden Ansprüche, **dadurch gekennzeichnet, dass** wenigstens ein Profil mindestens einen Ausschnitt (5, 15) aufweist.

6. Schuhgestell nach Anspruch 5, **dadurch gekennzeichnet, dass** die beiden Profile (1, 11) Ausschnitte (5, 15) aufweisen und dass sich diese Ausschnitte nicht vollständig überlagern.

7. Schuhgestell nach einem der vorangehenden Ansprüche, **dadurch gekennzeichnet, dass** es ein Mittel zur Befestigung der beiden Profile miteinander aufweist.

8. Schuhgestell nach dem vorangehenden Anspruch, **dadurch gekennzeichnet, dass** die Schenkel (3a, 13a; 3b, 13b) der beiden Profile durch eine Querstrebe (19) miteinander befestigt sind.

9. Schuhgestell nach einem der vorangehenden Ansprüche, **dadurch gekennzeichnet, dass** das zweite Profil (11) eine grössere Breite als das erste Profil (1) aufweist und dieses überlappt und dass seine Schenkel (13a, 13b) wenigstens teilweise die Schenkel (3a, 3b) des ersten Profils (1) überdeckten.

10. Schuhgestell nach einem der Ansprüche 1 bis 8, **dadurch gekennzeichnet, dass** das zweite Profil (11) eine geringere Breite als das erste Profil (1) aufweist und dass seine Schenkel (13a, 13b) Öffnungen (24) der Plattform (2) durchqueren und wenigstens teilweise von den Schenkeln (3a, 3b) des ersten Profils überdeckt werden.

11. Rollschuhgestell nach einem der vorangehenden Ansprüche, **dadurch gekennzeichnet, dass** an einer der Stellen (4, 14) eines Profils eine Ausstülpung vorhanden ist, die in ein Loch an einer dem anderen Profil überlagerten Stelle (14, 4) eingreift, um die beiden Profile miteinander zu befestigen.

12. Rollschuhgestell nach einem der vorangehenden Ansprüche, **dadurch gekennzeichnet, dass** das erste Profil (1) oder das zweite Profil (11) wenigstens eine Stelle aufweist, die nicht von einer Stelle des anderen Profils überdeckt wird, um allein mit einem Rad (20) verbunden zu werden.

13. Rollschuhgestell nach Anspruch 12, **dadurch gekennzeichnet, dass** das erste Profil (1) vier Stellen (4) hat, um vier Räder aufzunehmen, und dass das zweite Profil (11) drei Stellen (14) hat, um drei der vier Räder aufzunehmen, darunter das vorderste und das hinterste Rad.

14. Rollschuh, **dadurch gekennzeichnet, dass** er ein Gestell nach einem der Ansprüche 1 bis 13 aufweist.

15. Verfahren zur Herstellung eines Schuhgestells nach einem der Ansprüche 1 bis 13, **gekennzeichnet durch** die folgenden Schritte:
a. Herstellung eines ersten, im wesentlichen U-förmigen Profils (1), das eine erste Plattform (2) definiert;
b. Herstellung eines zweiten, im wesentlichen U-förmigen Profils (11), dessen Höhe grösser ist als die des ersten Profils (1) und welches eine zweite Plattform (12) definiert.;
c. Bestimmung von Stellen (6, 16) zur Befestigung eines Schuhs auf jeder Plattform (2, 12) jedes Profils (1, 11) und von Stellen (4, 14) zur Befestigung wenigstens eines Rades (20) an jedem Profil;
d. Überlagerung der beiden Profile, wobei sich die zweite Plattform (12) in einer Ebene über der ersten Plattform (2) befindet;
e. Befestigung der beiden Profile (1, 11) miteinander durch die Befestigung wenigstens eines Rades (20), das gleichzeitig an den beiden Profilen (1, 11) befestigt wird, und zwar an einer Stelle (14) des zweiten Profils (11), welche einer der ersten Stellen (4) des ersten Profils überlagert ist.

16. Herstellungsverfahren nach Anspruch 15, **dadurch gekennzeichnet, dass** es einen Schritt zur Herstellung eines Profils durch Stanzen und Biegen eines Blechs umfasst.

17. Herstellungsverfahren nach Anspruch 15, **dadurch gekennzeichnet, dass** es einen Schritt zur Herstellung eines Profils durch Extrudieren und Formgeben umfasst.
